# EUROPÄISCHE PATENTANMELDUNG

(11) **EP 2 071 977 A1**
(43) Veröffentlichungstag der Anmeldung: **24.06.2009**
(21) Anmeldenummer: 07024700.2
(22) Anmeldetag: 20.12.2007
(51) Int. Cl.: A46B 9/02

(54) **Applikator zum Auftragen von Kosmetika, insbesondere Mascara und Haarfärbemittel**

(71) Anmelder: GEKA BRUSH GMBH, 91572 Bechhofen-Waizendorf (DE)
(72) Erfinder: Dumler, Norbert, 91522 Ansbach (DE)
(74) Vertreter: Schneck, Herbert

(57) **Zusammenfassung**

Bei einem Applikator (1) zum Auftragen von Kosmetika, insbesondere Mascara, umfassend einen länglichen Grundkörper (2) mit einem Stielansatz (3) und eine Mehrzahl scheibenartiger Besatzelemente (4, 5), welche im Wesentlichen senkrecht zur Längsachse (8) des Grundkörpers (2) im Abstand (X1 bzw. X2) zueinander angeordnet sind, ist vorgesehen, dass der Besatz wenigstens zwei Segmente, insbesondere Hälften 6, 7 aufweist, deren Besatzelemente 4, 5 in Längsrichtung gesehen einen unterschiedlichen Abstand X1 bzw. X2 voneinander haben.

## Beschreibung

Die Erfindung richtet sich auf einen Applikator zum Auftragen von Kosmetika und Haarfärbemittel, insbesondere Mascara, umfassend einen länglichen Grundkörper mit einem Stielansatz und eine Mehrzahl scheibenartige Besatzelemente, welche im Wesentlichen senkrecht zur Längsachse des Grundkörpers im Abstand zueinander angeordnet sind.

Ein gattungsgemäßer Applikator ist aus US 3 892 248 bekannt. Dort ist weiterhin bereits vorgesehen, dass die Scheiben relativ zum Grundkörper asymmetrisch angeordnet sind, das heißt auf der einen Seite weiter über den Grundkörper hinaus stehen als auf der anderen Seite.

Aus der EP 0 038 524 ist es auch schon bekannt, um einen Kern aus einem ersten Material einen die Scheiben tragenden Mantel aus einem zweiten Material zu spritzen. Weiterhin wird in dieser Druckschrift beschrieben, dass die Scheiben mit in Längsrichtung fluchtenden Ausnehmungen versehen sein können.

Weitere Applikatoren mit einem scheibenartigen Besatz sind bekannt aus EP 1 752 065 A1, US 6 345 626 B1 und US 2002/0014251 A1.

Hiervon ausgehend liegt der Erfindung die Aufgabe zugrunde, einen Applikator der gattungsgemäßen Art so auszugestalten, dass die Transfer- und Auftragseigenschaften für das Kosmetikum optimiert werden und bei der Verwendung als Mascara-Applikator eine zuverlässige und definierte Separation der Wimpern und ein gleichmäßiger Farbauftrag bis zur Wimpernspitze gewährleistet ist.

Diese Aufgabe wird erfindungsgemäß dadurch gelöst, dass der Besatz wenigstens zwei Segmente, insbesondere Hälften, aufweist, deren Besatzelemente 4, 5 in Längsrichtung gesehen einen unterschiedlichen Abstand voneinander haben.

Hierdurch entsteht in Umfangsrichtung gesehen eine Besatzdichte-Abstufung, die zu einer Abstreifung der Wimpern und zu einer Entfernung überschüssiger Mascara führt, wenn der Applikator während des Auftrags unter Führung längs der Wimpern gedreht wird.

Die Besatzelemente und der Kern des Applikators können in einem Stück aus dem gleichen Material oder aus unterschiedlichen Materialien gespritzt sein.

In letzterem Fall kann zum Beispiel der Kern aus PP (Polypropylen) und die Besatzelemente aus TPE (Thermoplastisches Elastomer) bestehen.

Der Abstand der einen geringeren Abstand voneinander aufweisenden Besatzelemente voneinander kann zwischen 0,2 mm und 1,5 mm, vorzugsweise bei etwa 0,6 mm liegen.

Der Abstand der zweiten, einen größeren Abstand voneinander aufweisenden Besatzelemente liegt günstigerweise zwischen 0,6 mm und 2,5 mm, vorzugsweise bei ca. 0,9 mm.

Es wäre auch eine Ausführungsform denkbar, bei der die ersten Besatzelemente einstückig mit einer Grundkörperhälfte und die zweiten Besatzelemente einstückig mit einer zweiten Grundkörperhälfte gespritzt und die beiden Grundkörperhälften miteinander verbunden sind.

Dabei ist es auch möglich, die Grundkörperhälfte durch zwei Komponenten (Spritzgießen) in einer Form miteinander zu verbinden.

Mit Vorteil weisen die ersten und/oder zweiten Besatzelemente in Längsrichtung miteinander fluchtende Ausnehmungen auf, wobei die Flanken der Ausnehmungen günstigerweise in radialer Richtung verlaufen.

Die radial außen liegenden Bereiche der Besatzelemente können in Umfangsrichtung verlaufende Rillen aufweisen.

Nachfolgend wird die Erfindung anhand eines bevorzugten Ausführungsbeispiels in Verbindung mit der Zeichnung näher erläutert. Dabei zeigen:
- Fig. 1: eine Seitenansicht eines erfindungsgemäßen Applikators,
- Fig. 2: eine gegenüber der Darstellung in Fig. 1 um 90 ° gedrehte Seitenansicht,
- Fig. 3: eine vergrößerte Darstellung des Bereichs C in Fig. 1,
- Fig. 4: eine vergrößerte Darstellung des Bereich B in Fig. 2,
- Fig. 5: eine Ansicht des Applikators längs der Mittellängsachse von der in Fig. 2 rechten Seite
- Fig. 6: eine perspektivische Darstellung des Applikators im Bereich des Stielansatzes und
- Fig. 7: eine vergrößerte Darstellung des Bereichs D in Fig. 6.

Ein in der Zeichnung dargestellter Applikator 1 umfasst einen Grundkörper 2 mit einem Stielansatz 3, wobei an dem Grundkörper scheibenartige bzw. scheibensegmentartige Besatzelemente 4, 5 im Abstand X1 bzw. X2 voneinander angeordnet sind.

Der Grundkörper 2 besteht, wie aus Fig. 2 erkennbar, aus zwei Hälften 6, 7 beiderseits der Mittel-Längsachse 8.
Die Besatzelemente 4 und 5 sind einstückig mit dem stabförmigen Kern umfassend die Hälften 6, 7 gespritzt.

Die Herstellung kann im Ein- und Zwei-Komponenten- Spritzverfahren erfolgen, das heißt die Herstellung im 1-K-Verfahren erfolgt einstückig, während es im 2-K-Verfahren folgende Möglichkeiten bei der Herstellung gibt:
- Sandwich-Verfahren
- 2-K-Verfahren mit Überspritzen der ersten und zweiten Werkzeugform
- 2-K-Moltrusion.

Die ersten Besatzelemente 4 der Hälfte 7 weisen voneinander einen Abstand X1 auf, der geringer ist als der Abstand X2 der zweiten Besatzelemente 5, sodass die Dichte der Besatzelemente auf der Hälfte 7 größer ist als auf der Hälfte 6. Natürlicherweise verjüngen sich die Wimpern zur Spitze hin.

Damit der Farbauftrag trotzdem relativ gleichmäßig von der Wimpernbasis zur Wimpernspitze nach dem ersten Eintauchen in die Einfärbemasse erfolgen kann, sind die Besatzelemente 4 und 5 zum äußeren Rand hin verjüngt und bilden damit einen V-förmigen Raum zur Aufnahme der Einfärbemasse und den eintauchenden Wimpern.

Durch die von der Verbraucherin erzeugten Drehbewegung und gleichzeitiger linearer Bewegung von der Wimpernbasis zur Wimpernspitze hin wird die Einfärbemasse, die nach dem Eintauchen an der Wimper haftet, durch den erfindungsgemäßen, durch den Übergang des Bereichs geringerer zum Bereich höherer Besatzelemente-Dichte gebildeten Absatz 12 (vgl.
Fig. 4) gleichmäßig abgestreift und damit entsteht ein gleichmäßiger Farbauftrag von der Wimpernbasis bis zur Wimpernspitze.

Die Außenkontur bzw. Umhüllende der Besatzelemente 4, 5 weist am äußeren, dem Stielansatz 3 abgewandten Ende sehr unterschiedliche Geometrien, z. B. zylindrisch, zylindrisch-konisch, Kurven, Football, Tannenbaum und im Ausführungsbeispiel insbesondere eine konische Verjüngung 9 auf. Im zentralen Bereich verläuft die Kurve konkav.

Im vorliegenden Ausführungsbeispiel sind die Besatzelemente symmetrisch zur Mittellängsachse dargestellt. Hiervon abweichend können sie auch gegen die Mittellängsachse versetzt angeordnet sein. Weiterhin sind im Ausführungsbeispiel zwei sich jeweils um 180° erstreckende Segmente der Abstreifelemente dargestellt. Es können aber auch bis zu 16 solche Segmente vorgesehen sein. Dabei kann sich der Abstand der Besatzelemente von Segment zu Segment ändern, zum Beispiel im Sinne einer kontinuierlichen Erhöhung in Umfangsrichtung.

Die Besatzelemente 4, 5 sindmit Ausnehmungen 10 versehen, deren Flanken 11 radial nach außen verlaufen.

## Patentansprüche

1. Applikator (1) zum Auftragen von Kosmetika, insbesondere Mascara, umfassend einen länglichen Grundkörper (2) mit einem Stielansatz (3) und eine Mehrzahl scheibenartiger Besatzelemente (4, 5), welche im Wesentlichen senkrecht zur Längsachse (8) des Grundkörpers (2) im Abstand (X1 bzw. X2) zueinander angeordnet sind, **dadurch gekennzeichnet, dass**
- der Besatz wenigstens zwei Segmente, insbesondere Hälften 6, 7 aufweist, deren Besatzelemente 4, 5 in Längsrichtung gesehen einen unterschiedlichen Abstand X1 bzw. X2 voneinander haben.

2. Applikator nach Anspruch 1, **dadurch gekennzeichnet, dass** der Kern (Hälften 6, 7) aus einem ersten Material und die Besatzelemente (4, 5) aus einem zweiten Material bestehen.

3. Applikator nach Anspruch 2, **dadurch gekennzeichnet, dass** der Kern (Hälften 6, 7) und die Besatzelemente (4, 5) aus einem Material bestehen.

4. Applikator nach Anspruch 2, **dadurch gekennzeichnet, dass** das Material der Besatzelemente (4, 5) TPE ist.

5. Applikator nach Anspruch 1, **dadurch gekennzeichnet, dass** der Abstand (X1) der ersten Besatzelemente (4) voneinander zwischen 0,2 mm und 1,5 mm, vorzugsweise bei etwa 0,6 mm liegt.

6. Applikator nach Anspruch 1, **dadurch gekennzeichnet, dass** der Abstand (X2) der zweiten Besatzelemente (5) voneinander zwischen 0,6 mm und 2,5 mm, vorzugsweise bei ca. 0,9 mm, liegt.

7. Applikator nach Anspruch 1, **dadurch gekennzeichnet, dass** die ersten Besatzelemente (4) einstückig mit einer ersten Grundkörperhälfte (7)und die zweiten Besatzelemente (5) einstückig mit einer zweiten Grundkörperhälfte (6) gespritzt und die beiden Grundkörperhälften (6, 7) miteinander verbunden sind.

8. Applikator nach Anspruch 7, **dadurch gekennzeichnet, dass** die beiden Grundkörperhälften (6, 7) durch Zweikomponenten-Spritzgießen in einer Form miteinander verbunden sind.

9. Applikator nach Anspruch 1, **dadurch gekennzeichnet, dass** die ersten und/oder zweiten Besatzelemente (4, 5) in Längsrichtung miteinander mindestens eine fluchtende Ausnehmung (10) aufweist.

10. Applikator nach Anspruch 8, **dadurch gekennzeichnet, dass** die Flanken (11) der Ausnehmungen (10) in radialer Richtung verlaufen.

11. Applikator nach Anspruch 1, **dadurch gekennzeichnet, dass** die radial außen liegenden Bereiche der Besatzelemente (4, 5) in Umfangsrichtung verlaufende Rillen aufweisen

12. Applikator nach Anspruch 1, **dadurch gekennzeichnet, dass** die Zwischenräume zwischen den Besatzelementen 4,5 V-förmig ausgebildet sind.
